# EUROPÄISCHE PATENTANMELDUNG

(11) **EP 1 798 489 A1**
(43) Veröffentlichungstag der Anmeldung: **20.06.2007**
(21) Anmeldenummer: 06077090.6
(22) Anmeldetag: 15.11.2006
(51) Int. Cl.: F24D 19/06

(54) **Rippenrohrheizkörper**

(30) Priorität: 19.12.2005 DE 202005019912 U
(71) Anmelder: KERMI GmbH, 94447 Plattling (DE)
(72) Erfinder: Fedmeier, Dieter, 94469 Deggendorf (DE)
(74) Vertreter: Patentanwälte Bressel und Partner

(57) **Zusammenfassung**

Die Erfindung betrifft einen Rippenrohrheizköper bestehend aus einem Wärmeregister (10), welches durch mindestens eine Rohrkonstruktion aus einem Rohr (11) und einer das Rohr umgebenden Konvektionsflächenkonstruktion (12) gebildet wird, wobei das Wärmeregister (10) zumindest teilweise von einer Verkleidung (2) umgeben ist, insbesondere da zwischen der Verkleidung (2) und dem Wärmeregister (10) eine stoffschlüssige Wärme leitende Verbindung (3) besteht.

## Beschreibung

Die Erfindung betrifft einen Rippenrohrheizkörper mit verbesserter Heizleistung.

Rippenrohrheizkörper aus einer Rohrkonstruktion und einer die Rohrkonstruktion umgebenen Konvektionsflächenkonstruktion sind hinlänglich bekannt.

Bei den Konvektionsflächenkonstruktionen unterscheidet man Bandrippenrohre, bei denen die Rippen auf das Rohr schraubenförmig aufgewickelt sind und Scheibenrippenrohre, bei denen auf dem Rohr einzelne Scheiben befestigt sind.

Derartige Wärmeregister bildende Rohrkonstruktionen mit den zur Vergrößerung der Wärme abgebenden Oberfläche aufgebrachten Rippen werden aus optischen Gründen häufig mit Verkleidungen versehen. Zwischen der Verkleidung und dem Rippenrohrregister besteht dabei häufig ein Spalt, wobei der Verkleidung lediglich die Funktion der Gehäuse- und Heizschachtbildung zukommt.

Aufgabe der vorliegenden Erfindung ist es, die Heizleistung von derartig an sich bekannten Rippenrohrheizkörpern mit einfachen Mitteln zu steigern. Erfindungsgemäß wird dies durch die Merkmale des Anspruchs 1 gelöst. Vorteilhafte Weiterbildungen der Erfindung sind in den zugehörigen Ansprüchen enthalten.

Das Grundprinzip der vorliegenden Erfindung besteht darin, die Wärme gebundene Fläche des an sich bekannten Heizkörpers zu vergrößern und damit zu erreichen, dass unter Normalbedingungen mehr Heizleistung abgegeben wird. Das wird durch eine Wärme leitende Verbindung zwischen dem Wärmeregister und der Verkleidung erreicht. Damit gibt die Verkleidung im Bereich der Kontaktfläche ebenso Wärme ab über Strahlungswärme als auch über einen Teil zusätzlicher Konvektionswärme. Vorteilhaft wird durch die Erfindung die ursprüngliche Funktion der Verkleidung als Gehäuse und Heizschacht um die Funktion der direkten Wärmeabgabe erweitert.

Eine bevorzugte technische Ausführungsform der Erfindung besteht in der Wärme leitende Fixierung des Registers auf der Verkleidung mittels einer Klebstoffschicht.

Weitere stoffschlüssige Verbindungen wie Löten oder Schweißen, bei denen eine Wärmeleitung gegeben ist, sind ebenfalls möglich.

Die Erfindung wird nachfolgend anhand eines Ausführungsbeispiels näher beschrieben. In den Zeichnungen zeigen:
- Fig.1:: in perspektivischer Ansicht einen Rippenrohrheizkörper und eine Verkleidung,
- Fig.2:: in perspektivischer Ansicht einen in die Verkleidung eingesetzten Rippenrohrheizkörper,
- Fig.3:: eine Rückansicht eines Rippenrohrheizkörpers mit Verkleidung,
- Fig.4:: eine Schnittdarstellung (A-A) des Heizkörpers nach Fig.3.

In der Fig.1 ist ein Rippenrohrheizköper 1 mit einem Wärmeregister 10 aus einer Rohrkonstruktion mit einem Rohr 11 und einer das Rohr umgebenden Konvektionsflächenkonstruktion 12 dargestellt, sowie eine Verkleidung 2. Der Bereich x gibt die Fläche an, die für die stoffschlüssige Wärme leitende Verbindung 3 vorgesehen ist.

In der Figur 2 ist der Rippenrohrheizköper 1 in die Verkleidung 2 eingesetzt wobei im Bereich x die stoffschlüssige Wärme leitende Verbindung 3 hergestellt wurde. Die stoffschlüssige Wärme leitende Verbindung 3 ist vorzugsweise eine Klebstoffschicht. Die Verbindung kann aber auch durch Löten oder Schweißen hergestellt werden.
Aus der in Fig. 4 gezeigten Schnittdarstellung ist die die stoffschlüssige Wärme leitende Verbindung 3 deutlich erkennbar. Die Funktion der Verkleidung als Gehäuse und Heizschacht wird dadurch um die Funktion der direkten Wärmeabgabe erweitert.

## Patentansprüche

1. Rippenrohrheizköper bestehend aus einem Wärmeregister (10), welches durch mindestens eine Rohrkonstruktion aus einem Rohr (11) und einer das Rohr umgebenden Konvektionsflächenkonstruktion (12) gebildet wird, wobei das Wärmeregister (10) zumindest teilweise von einer Verkleidung (2) umgeben ist, **dadurch gekennzeichnet, dass** zwischen der Verkleidung (2) und dem Wärmeregister (10) eine stoffschlüssige Wärme leitende Verbindung (3) besteht.

2. Rippenheizkörper nach Anspruch 1, **dadurch gekennzeichnet, dass** Verkleidung (2) und Wärmeregister (10) durch die stoffschlüssige Wärme leitende Verbindung (3) miteinander fixiert sind.

3. Rippenrohrheizkörper nach den Ansprüchen 1 und 2, **dadurch gekennzeichnet, dass** über die Verkleidung (2) eine direkte Wärmeabgabe erfolgt.

4. Rippenrohrheizkörper nach den Ansprüchen 1 bis 3, **dadurch gekennzeichnet, dass** die stoffschlüssige Wärme leitende Verbindung (3) eine Klebstoffschicht ist.

5. Rippenrohrheizkörper nach den Ansprüchen 1 bis 3, **dadurch gekennzeichnet, dass** die stoffschlüssige Wärme leitende Verbindung (3) eine durch Löten oder Schweißen herstellbare Verbindung ist.
